# EUROPÄISCHE PATENTANMELDUNG

(11) **EP 1 887 218 A2**
(43) Veröffentlichungstag der Anmeldung: **13.02.2008**
(21) Anmeldenummer: 07015487.7
(22) Anmeldetag: 07.08.2007
(51) Int. Cl.: F02P 23/04

(54) **Laserzündvorrichtung für eine Brennkraftmaschine**

(30) Priorität: 09.08.2006 AT 13342006
(71) Anmelder: GE Jenbacher GmbH & Co. OHG, 6200 Jenbach (AT)
(72) Erfinder: Klausner, Johann, 6391 St. Jakob (AT); Kofler, Heinrich, 1060 Wien (AT); Weinrotter, Martin, 4840 Vöcklabruck (AT); Graf, Josef, 7503 Grosspetersdorf (AT)
(74) Vertreter: Torggler, Paul Norbert

(57) **Zusammenfassung**

Laserzündvorrichtung für eine Brennkraftmaschine (1) mit einer Laserlichterzeugungsvorrichtung (3) und einem Brennraumfenster (7, 7'), durch das Laserlicht (5) zur Zündung eines brennbaren Gemisches in einen Brennraum (11) der Brennkraftmaschine (1) einbringbar ist, wobei die Laserlichterzeugungsvorrichtung (3) dazu geeignet ist, Laserlicht mit einer Intensität (1) von höchstens 0,15 mJ/mm² oder von mindestens 3 mJ/mm² in den Brennraum (11) einzubringen, wobei die Intensität (I) auf einer dem Brennraum (11) zugewandten Seite des sauberen Brennraumfensters (7, 7') erzielbar ist.

## Beschreibung

Die vorliegende Erfindung betrifft eine Laserzündvorrichtung für eine Brennkraftmaschine mit einer Laserlichterzeugungsvorrichtung und einem Brennraumfenster, durch das Laserlicht zur Zündung eines brennbaren Gemisches in einen Brennraum der Brennkraftmaschine einbringbar ist. Darüber hinaus betrifft die Erfindung eine Brennkraftmaschine mit einer entsprechenden Laserzündvorrichtung.

Ein wesentliches Hindernis für den massentauglichen Einsatz gattungsgemäßer Laserzündvorrichtungen für Verbrennungsmotoren besteht in unerwünschten Wechselwirkungen zwischen dem Laserlicht und dem Brennraumfenster. Diese Verschlechterungen der Lichttransmissivität treten beim Eintritt in das Brennraumfenster, bei der Transmission und beim brennraumseitigen Austritt aus dem Brennraumfenster auf.

Aufgabe der Erfindung ist es, einen gattungsgemäßen lasergezündeten Verbrennungsmotor derart weiterzuentwickeln, dass unerwünschte laserinduzierte Veränderungen des Brennraumfensters minimiert werden.

Dies wird erfindungsgemäß erreicht, indem die Laserlichterzeugungsvorrichtung dazu geeignet ist, Laserlicht mit einer Intensität von höchstens 0,15 mJ/mm² (Millijoule pro Quadratmillimeter) oder von mindestens 3 mJ/mm² in den Brennraum einzubringen, wobei die Intensität auf einer dem Brennraum zugewandten Seite des sauberen Brennraumfensters erzielbar ist.

Es hat sich gezeigt, dass sich laserinduzierte Veränderungen des Brennraumfensters im Wesentlichen in drei Bereiche unterteilen lassen, die sich durch unterschiedliche Strahlungsintensitäten unterscheiden. In einem ersten Bereich mit einer Intensität kleiner oder gleich 0,15 mJ/mm² tritt kein laserinduzierter Beschichtungseffekt am Brennraumfenster auf. In einem zweiten Bereich mittlerer Intensität, also im Bereich größer 0,15 mJ/mm² und kleiner 3 mJ/mm², wirkt das Laserlicht durch photochemische Prozesse beschichtungsfördemd, wodurch sich die Lichttransmissivität verschlechtert. In dem dritten Bereich mit Intensitäten von 3 mJ/mm² und mehr, wird eine eventuell vorhandene oder durch das Laserlicht geförderte Beschichtung durch das Laserlicht wieder entfernt. Insgesamt ergibt sich damit überraschender Weise, dass es zur Vermeidung von laserinduzierter Beschichtung des Brennraumfensters entweder möglich ist, im oben genannten ersten Bereich zu arbeiten, in dem solche laserinduzierten Ablagerungen und Verschmutzungen erst gar nicht auftreten oder im dritten Bereich zu arbeiten, in dem die gegebenenfalls vorhandenen Verschmutzungen des Brennraumfensters durch die Laserenergie weggebrannt werden. Im zweiten Bereich zwischen 0,15 und 3 mJ/mm² bilden sich im Bereich des Stahidurchtritts Ablagerungen aus Kohlenstoff, welche die Laserenergie absorbieren und zum Ausfall des Zündsystems führen.

Versuche der Anmelderin haben ergeben, dass auch im ersten Bereich kleiner 0.15 mJ/mm² die zur Verfügung gestellten Intensitäten dazu ausreichen, ein für die Laserzündung notwendiges laserinduziertes Plasma im Kraftstoffluftgemisch zu erzeugen. Bei Intensitäten größer 3 mJ/mm² ist die Plasmaerzeugung natürlich auch sichergestellt.

Von einem sauberen Brennraumfenster im Sinne des Patentanspruchs 1 ist auszugehen, wenn mindestens 70% der auf die vom Brennraum abgewandte Seite des Brennraumfensters auftreffenden Laserenergie auf der Brennraumseite des Brennraumfensters wieder austreten, also durch das Brennraumfenster und seine Oberflächen hindurch transmittiert werden.

Weitere Merkmale und Einzelheiten der vorliegenden Erfindung ergeben sich aus der nun folgenden Beschreibung der in den Figuren gezeigten Ausführungsbeispiele der Erfindung. Dabei zeigt:
- Fig. 1: einen schematisch dargestellten Zylinder einer Brennkraftmaschine mit einer erfindungsgemäß ausgebildeten Laserzündvorrichtung,
- Fig. 2: ein zweites erfindungsgemäßes Ausführungsbeispiel einer Laserzündvorrichtung mit linsenartig ausgeformtem Brennraumfenster,
- Fig. 3: eine dritte erfindungsgemäße Ausführungsvariante, bei der die fokussierende Optik und das Brennraumfenster als getrennte Bauteile ausgeführt sind und
- Fig. 4 und 5: schematische Darstellungen zu verschiedenen räumlichen Intensitätsverteilungen des Laserlichtstrahls.

Fig. 1 zeigt einen Zylinder 2 einer im allgemeinen mehrere Zylinder aufweisenden Brennkraftmaschine 1. In den Brennraum 11 wird mittels der Laserlichterzeugungsvorrichtung 3 Laserlicht 5 eingebracht und auf das Fokusvolumen 6 fokussiert. Die Laserlichterzeugungsvorrichtung 3 umfasst in diesem Ausführungsbeispiel der Erfindung einen Laserresonator 4, einen Lichtleiter 8 sowie eine durch die Linsen 9 und 10 gebildete Aufweiteoptik. Das Brennraumfenster 7' ist brennraumseitig zur Fokussierung des Laserlichts 5 in Form einer Sammellinse ausgebildet. Bei dieser Variante ist die fokussierende Optik also in das Brennraumfenster 7' integriert.

In diesem Ausführungsbeispiel ist somit vorgesehen, den Laserresonator 4 nicht unmittelbar am Brennraumfenster anzuordnen. Dies hat den Vorteil, dass das Ausmaß der mechanischen und thermischen Belastungen gering gehalten wird. Die Übertragungseinrichtung zur Übertragung des Laserlichts 5 zum Brennraumfenster 7' umfasst bei diesem Ausführungsbeispiel sowohl den Lichtleiter 8 als auch die Linsen 9 und 10. Es können aber auch beliebig andere, beim Stand der Technik bekannte, für Laserlicht geeignete Übertragungsvorrichtungen verwendet werden. Natürlich ist es alternativ auch möglich, die durch den Laserresonator 4 und die genannten optischen Bauteile gebildete Lasertichterzeugungsvorrichtung 3 direkt am Brennraumfenster 7' anzuordnen, woraus sich eine insgesamt hoch integrierte Laserzündvorrichtung ergibt.

Besonders bevorzugt ist vorgesehen, dass die Laserlichterzeugungsvorrichtung 3 gepulstes Laserlicht 5 in den Brennraum 11 einbringt. Die Pulsdauern liegen dabei günstigerweise zwischen 0,1 ns und 20 ns, vorzugsweise zwischen 0,5 ns und 10 ns. Bei gepulstem Laserlicht 5 sind die erfindungsgemäß genannten Intensitäten, dann günstiger Weise über die Pulsdauer zeitlich gemittelte Energieintensitäten. Die Pulsdauer kann dabei als die Zeitspanne eines Pulses definiert werden, die zwischen den 50%-Werten der ansteigenden **und fallenden Pulsflanke bezogen auf die** Maximalamplitude **liegt. Diese Definition wird im** Allgemeinen als Full Width At Half Maximum - Definition bezeichnet.

Als Laserlichterzeugungsvorrichtung 3 können zum Beispiel beim Stand der Technik bekannte, mittels Blitzlampen gepumpte und aktiv gütegeschaltete Nd: YAG-Laser mit Pulsdauern zwischen 5 und 10 ns und Laserenergien zwischen 0 und 200 mJ oder diodengepumpte und passiv gütegeschaltete Nd: YAG-Laser mit Pulsdauern zwischen 0,5 und 5 ns und Laserenergien zwischen 0 und 20 mJ eingesetzt werden.

In den Ausführungsbeispielen erfindungsgemäßer Laserzündvorrichtungen gemäß den Fig. 2 und 3 ist die Laserlichterzeugungsvorrichtung 3 jeweils stark vereinfacht in Form eines Rechtecks dargestellt. Sie kann zum Beispiel wie in Fig. 1 gezeigt ausgeführt sein. In Fig. 2 ist die fokussierende Optik in das Brennraumfenster 7' wie in dem Ausführungsbeispiel gemäß Fig. 1 integriert, jedoch auf der vom Brennraum 11 abgewandten Seite angeordnet.

Fig. 3 zeigt ein Ausführungsbeispiel, bei dem das Brennraumfenster 7 und die fokussierende Linse bzw. Optik 10 als getrennte Bauteile ausgeführt sind. Hier ist die fokussierende Optik 10' dem Brennraumfenster auf seiner vom Brennraum 11 abgewandten Seite vorgeschaltet. F bezeichnet in beiden Ausführungsbeispielen die Brennweite der fokussierenden Optik, also im Ausführungsbeispiel gemäß Fig. 2 die Brennweite des selbst fokussierenden Brennraumfensters 7' und in Fig. 3 die Brennweite der fokussierenden Linse 10'. X bezeichnet den Abstand der brennraumseitigen Strahlaustrittsfläche 12 vom Brennpunkt bzw. Fokusvolumen 6 in Strahlrichtung. Das Laserlicht 5 tritt auf der vom Brennraum 11 abgewandten Seite mit der Strahleintrittsfläche 13 und einem dieser zuzuordnenden Strahleintriftsdurchmesser D₀ und einer Laserenergie E₀ in das Brennraumfenster 7 bzw. 7' ein. Es verlässt dieses im Bereich der Strahtaustrittsfiäcne 12 mit einem Strahlaustrittsdurchmesser D₁ und einer Laserenergie E₁. Wie eingangs bereits erläutert, ist von einem ausreichend sauberen Brennraumfenster 7 bzw. 7' auszugehen, wenn folgendes gilt: $\frac{{E}_{1}}{{E}_{0}} \geq 0 , 7$

Für den Strahlaustrittsdurchmesser gilt: ${D}_{1} = {D}_{0} ⋅ X / F$

Wie erfindungsgemäß festgestellt, ist eine entscheidende Größe für das Sauberhalten des Brennraumfensters 7 bzw. 7' die Intensität bzw. Energieintensität I. Diese ergibt sich aus dem Quotient von Laserenergie E₁ und Strahlaustrittsfläche 12 an der brennraumseitigen Oberfläche des Brennraumfensters 7 bzw. 7': $I = 4 ⋅ {E}_{1} / \left({{D}_{1}}^{2}⋅π\right) = 4 ⋅ {E}_{1} ⋅ {F}^{2} / \left({{D}_{0}}^{2}⋅{X}^{2}⋅π\right)$

Günstiger Weise handelt es sich bei den erfindungsgemäßen Intensitäten I nicht nur um zeitlich sondern auch räumlich gemittelte Energieintensitäten. Unter räumlich gemittelter Intensität I ist dabei die über die Strahlaustrittsfläche 12 des Laserlichtstrahls 5 gemittelte Intensität gemeint. Die Berechnung der Strahlaustrittsfläche 12 erfolgt über den Strahlaustrittsdurchmesser D₁. Der Strahlaustrittsdurchmesser D₁ lässt sich wie jeder Strahldurchmesser aus den optischen Daten und der geometrischen Anordnung berechnen. Alternativ kann mit einem Beamprofiler der Strahldurchmesser bzw. die wirkliche Strahlfläche entlang der Strahlausbreitungsrichtung gemessen werden, um so den Strahlaustrittsdurchmesser D₁ bzw. die Strahlaustrittsfläche 12 am Brennraumfenster 7 bzw. 7' zu extrapolieren. Für die Definition des Strahldurchmessers - wie im speziellen auch für den Strahlaustrittsdurchmesser D₁ - ist dabei im Allgemeinen die Definition des gauß' schen Strahles heranzuziehen. Der Strahldurchmesser ist als derjenige Wert definiert, bei dem die Leistungsdichte [W/m²] auf 1/e² (≈ 13,5%) des Maximalwertes abfällt. Die Bestimmung der Energien E₀ bzw. E₁ erfolgt über ein handelsübliches Pulsenergiemessgerät, zum Beispiel einen pyroelektrischen Detektor. Alternativ ist es auch möglich, die zeitlich gemittelte Energieintensität 1 am Brennraumfenster 7 bzw. 7' zu bestimmen. Hierzu kann mittels Beamprofiler ein Strahlprofil bestimmt werden, welches normalisiert mit der Pulsenergie das absolute Energleintensitätsprofil ergibt.

Die erfindungsgemäßen Intensitäten 1 können mit verschiedenen räumlichen Intensitätsverteilungen erreicht werden. Günstig ist, wenn die Intensitätsverteilung über den Strahldurchmesser D₁ im Wesentlichen konstant ist. Hiervon ist in der Regel auszugehen, wenn - wie in Fig. 4 anhand eines Beispiels dargestellt - die Intensität I in einem Kernbereich 14 der Strahlaustrittsfläche 12 höchstens um 20%, vorzugsweise höchstens um 10%, gegenüber dem in der Strahlaustrittsfläche 12 maximal auftretenden Intensitätswert Iₘₐₓ abfällt, wobei die Fläche des Kernbereichs 14 mindestens 80%, vorzugsweise mindestens 90%, der Strahlaustrittsffäche 12 beträgt. Fig. 4 ist eine graphische Darstellung, die einen radialen Schnitt durch die Intensitätsverteilung an der Strahlaustrittsfläche 12 zeigt. Im ldealfall hat eine solche Intensitätsverteilung im Wesentlichen die Form eines Rechtecks. Die Höhe des Rechtecks ist dabei so gewählt, dass sie entweder kleiner gleich 0,15 mJ/mm² oder mindestens 3 mJ/mm² beträgt. Die räumliche Ausdehnung bzw. Breite des Rechtecks ist im Wesentlichen durch den Strahldurchmesser D₁ bzw. dessen Kernbereich 12 gegeben. Ein solches Profil stellt die Intensitätsverteilung mit maximalen Energieeintrag dar, ohne dass Lokalintensitäten im zu vermeidenden Wertebereich zwischen 0,15 mJ/mm² und 3 mJ/mm² befürchtet werden müssen.

Obwohl eine im Wesentlichen rechteckige Intensitätsverteilung gemäß Fig. 4 bevorzugt ist, ist die Erfindung nicht auf derartige Interisitätsverteilungen beschränkt. Denkbar wäre beispielsweise auch ein gauß' sches Intensitätsverteilungsprofil (TEM₀₀-Profil), wie es in Fig. 5 dargestellt ist. Ein derartiges Profil hat den Vorzug, am Leichtesten zu einem laserinduzierten Durchbruch zu führen. Andererseits hat das Rechteckprofil gemäß Fig. 4 den Vorteil eine maximale Gesamtenergie bei minimaler Intensitätsspitze zu ermöglichen.

Das erfindungsgemäße Konzept eignet sich zur Zündung aller Kraftstoff-Luft-Gemische, besonders aber für Methan-Luft-Gemische mit einem Luft-Kraftstoff-Verhältnis λ von etwa 1,5 bis 2,5, vorzugsweise 1,8 bis 2,2.

## Patentansprüche

1. Laserzündvorrichtung für eine Brennkraftmaschine mit einer Laserlichterzeugungsvorrichtung und einem Brennraumfenster, durch das Laserlicht zur Zündung eines brennbaren Gemisches in einen Brennraum der Brennkraftmaschine einbringbar ist, **dadurch gekennzeichnet, dass** die Laserlichterzeugungsvorrichtung (3) dazu geeignet ist, Laserlicht mit einer Intensität (I) von höchstens 0,15 mJ/mm² oder von mindestens 3 mJ/mm² in den Brennraum (11) einzubringen, wobei die Intensität (I) auf einer dem Brennraum (11)zugewandten Seite des sauberen Brennraumfensters (7, 7') erzielbar ist.

2. Laserzündvorrichtung nach Anspruch 1, **dadurch gekennzeichnet, dass** die Laserlichterzeugungsvorrichtung (3) dazu vorgesehen ist, gepulstes Laserlicht (5) in den Brennraum (11) einzubringen.

3. Laserzündvorrichtung nach Anspruch 1, **dadurch gekennzeichnet, dass** die Laserlichterzeugungsvorrichtung dazu vorgesehen ist, gepulstes Laserlicht (5) mit einer Pulsdauer zwischen 0,1 ns und 20 ns, vorzugsweise zwischen 0,5 ns und 10 ns, in den Brennraum (11) einzubringen.

4. Laserzündvorrichtung nach Anspruch 2 oder 3, **dadurch gekennzeichnet, dass** die Intensität (I) eine über die Pulsdauer zeitlich gemittelte Intensität (I) ist.

5. Laserzündvorrichtung nach einem der Ansprüche 1 bis 4, **dadurch gekennzeichnet, dass** die Intensität (I) eine über eine Strahlaustrittsfläche (12) des Laserlichts (5) auf der dem Brennraum (11) zugewandten Seite des Brennraumfensters (7, 7') gemittelte Intensität (I) ist.

6. Laserzündvorrichtung nach einem der Ansprüche 1 bis 5, **dadurch gekennzeichnet, dass** die Intensität (I) in einem Kernbereich (14) einer brennraumseitig am Brennraumfenster (7, 7') angeordneten Strahlaustrittsfläche (12) höchstens um 20%, vorzugsweise höchstens um 10%, gegenüber dem in der Strahlaustrittsfläche (12) maximal auftretenden Intensitätswert abfällt, wobei die Fläche des Kernbereiches mindestens 80%, vorzugsweise mindestens 90%, der Strahlaustrittsfläche (12) beträgt.

7. Laserzündvorrichtung nach einem der Ansprüche 1 bis 6, **dadurch gekennzeichnet, dass** das Brennraumfenster (7) eine fokussierende Optik (10') auf seiner dem Brennraum (11) entgegengesetzten Seite vorgeschaltet hat oder eine fokussierende Optik in das Brennraumfenster (7') integriert ist.

8. Laserzündvorrichtung nach einem der Ansprüche 2 bis 7, **dadurch gekennzeichnet, dass** eine Gesamtenergie eines Laserlichtpulses derart groß ist, dass ein Methan-Luft-Gemisch mit einem Luft-Kraftstoff-Verhältnis (λ) von etwa 1,5 bis 2,5, vorzugsweise von etwa 1,8 bis 2,2, zündbar ist.

9. Laserzündvorrichtung nach einem der Ansprüche 1 bis 8, **dadurch gekennzeichnet, dass** die Laserlichterzeugungsvorrichtung (3) eine Übertragungseinrichtung, vorzugsweise mindestens ein Lichtleiter (5) und/oder mindestens eine Linse (9, 10), zur Übertragung des Laserlichts (5) zum Brennraumfenster (11) umfasst.

10. Brennkraftmaschine mit einer Laserzündvorrichtung nach einem der Ansprüche 1 bis 9.
